# EUROPÄISCHE PATENTSCHRIFT

(11) **EP 0 096 235 B1**
(45) Veröffentlichungstag und Bekanntmachung des Hinweises auf die Patenterteilung: **04.02.1987**
(21) Anmeldenummer: 83104630.5
(22) Anmeldetag: 11.05.1983
(51) Int. Cl.: F17C 3/02

(54) **Behälter zur Einlagerung von tiefgekühlten Flüssigkeiten**
Tank for containing deep-frozen liquids
Réservoir pour contenir des liquides sous-refroidis

(30) Priorität: 11.06.1982 DE 3222064
(43) Veröffentlichungstag der Anmeldung: 21.12.1983
(73) Patentinhaber: Philipp Holzmann AG, 60329 Frankfurt (DE); Noell GmbH, D-8700 Würzburg (DE)
(72) Erfinder: Schäfer, Hans, Dr.-Ing., D-6100 Darmstadt 12 (DE); Gaschler, Michael, Ing.(grad), D-2057 Reinbek (DE)

## Beschreibung

Die Erfindung betrifft einen Behälter zur Einlagerung von tiefgekühlten Flüssigkeiten, insbesondere von verflüssigten Gasen, bestehend aus einem Stahlbeton- oder Spannbeton-Außenbehälter und aus einem darin eingesetzten Stahl-Innenbehälter, der zur Aufnahme der Flüssigkeit dient, wobei der Stahl- Innenbehälter auf einer Isolierung ruht und zwischen der äußeren Umfangsfläche des Stahl-Innenbehälters und der inneren Umfangsfläche des Außenbehälters ein ringförmiger Zwischenraum vorgesehen ist, der nur auf einem Teil seiner Dicke mit festen Isolierstoffen ausgefüllt ist.

In letzter Zeit hat der Einsatz von Gas als Energieträger im Privatbereich und der Wirtschaft zunehmend an Bedeutung gewonnen. Abgesehen vom Transport des Gases von weit abgelegenen Förderorten zu Abnehmern durch Rohrleitungen erfolgt der Transport auch nach Verflüssigung des Gases auf dem Seeweg. Das verflüssigte Gas erfordert dann auch entsprechende stationäre Lagerungsvorrichtungen, wobei vorgeschriebene Sicherheitsbedingungen erfüllt sein müssen.

Die Ausbildung des Innen- und Außenbehälters richtet sich danach, welche Sicherheitsanforderungen gestellt werden, um in außergewohnlichen Fällen Einwirkungen von außen nach innen oder im Leckagefall den Austritt von Gas von innen nach außen zu behindern.

Zur Lagerung von flüssigem Naturgas (LNG) wird häufig ein oben offener Stahlinnenbehälter in einen allseitig geschlossenen Stahlbeton- /Spannbetonbehälter verlangt. Flüssiges Ammoniak, Butan und Ethan wird häufig in geschlossenen Stahlbehältern gelagert, die in oben offenen Stahlbeton-/Spannbetonbehältern stehen.

Die Isolierung richtet sich nach der Art des Gases. Bei Einlagerung von verflüssigtem Naturgas, das bei einer Temperatur von etwa -160° gelagert werden muß, wird in der Regel der Zwischenraum vollständig mit Isoliermaterial ausgefüllt. Da der Zwischenraum nicht nur zur Aufnahme der Isolierung dient, sondern auch vorhanden sein muß, damit er im Falle von Störungen oder Reparaturarbeiten begehbar ist, wird als Isoliermaterial üblicherweise expandiertes Perlit verwendet. Ausgangsmaterial ist dabei ein vulkanisches Silikatgestein, bei dem durch kurzfristiges Erhitzen auf etwa 1000°C das gebundene Wasser in Dampf verwandelt wird, so daß die Glasschmelze auf ein Vielfaches ihres ursprünglichen Volumens aufgebläht wird. Im Bedarfsfall kann das Perlit aus dem Zwischenraum entfernt werden.

Falls im Behälter verflüssigtes Butangas gelagert werden soll, ist eine vollständige Ausfüllung des Zwischenraumes mit Isoliermaterial nicht erforderlich, da die Lagertemperatur für flüssiges Butangas bei nur etwa -10° liegt und daher eine dünne Isolierschicht, z. B. aus Polyurethan, auf dem Außenumfang des Innenbehälters ausreicht.

Für den Betrieb solcher Behälter müssen umfangreiche Sicherheitsvorkehrungen getroffen sein. So muß der Außenbehälter einerseits erdbebensicher sein, andererseits aber auch Belastungen bei einer Gaswolken-Explosion überstehen können. Für den Innenbehälter muß aber auch dem Lastfall begegnet werden, daß dieser plötzlich aufreißt. Da Stahl bei niedrigen Temperaturen zur Sprödigkeit neigt, können Materialfehler im Stahl tatsächlich dazu führen, daß eine zunächst kleine Bruchstelle sich zu einem durchgehenden Riß aufweitet. Die Folge davon ist, daß gekühlte Flüssigkeit aus dem Riß austritt und sich in den Zwischenraum zwischen dem Stahl-Innenbehälter und dem Stahlbeton-Außenbehälter ergießt und von der Austrittsstelle in beiden Richtungen in den Zwischenraum einströmt.

Wenn der Zwischenraum zwischen Innen- und Außenbehälter mit hinreichend durchlässigem und/oder verdrängungsfähigem Material gefüllt ist, wie z. B. mit expandiertem Perlit, ist es nach der EP 00 69 051 bekannt, Sperrkörper im Zwischenraum anzuordnen, die horizontal in Umlaufrichtung verlaufen und im Falle des Aufreißens des Innentanks als Aufschwimmsperre das Aufschwimmen, d.h. das vertikal gerichtete Entweichen des als Isoliermaterial dienenden, den Ring ausfüllenden, extrem leichten Perlit-Granulats verhindern. Dadurch, daß das Aufschwimmen des Perlits verhindert wird, wirkt das im Ringspalt zwischen den Behältern verbleibende Perlit im Falle des Aufreißens des Innenbehälters als Schwallbremse gegen horizontal gerichtete, im Ringspalt umlaufende Flüssigkeitsströme.

Für den Fall, daß sich in dem Zwischenraum nur teilweise festes oder kein Isoliermaterial befindet, läuft der Strom der Flüssigkeit in beiden Richtungen innerhalb des Zwischenraums, bis sich die beiden Teilströme etwa an der der Bruchstelle diametral gegenüberliegenden Seite treffen und Modellversuche habe gezeigt, daß dann an dieser Stelle des Aufeindertreffens ein Druck auf den Stahlbeton-Behälter einwirkt, der örtlich bis zu dem sechsfachen hydrostatischen Druck beträgt, so daß damit der Stahlbeton-Außenbehälter unzulässig beansprucht werden kann.

Der Erfindung liegt die Aufgabe zugrunde, das Auftreten solcher unzulässigen Beanspruchungen zu verhindern.

Die gestellte Aufgabe wird gemäß der Erfindung dadurch gelöst, daß am Innenumfang des Außenbehälters und/oder am Außenumfang des Stahl-Innenbehälters mehrere in den Zwischenraum hineinragende, quer zur Strömungsrichtung eines etwaigen Schwalls angeordnete, vorzugsweise vertikale, schwallbremsende Körper angebracht sind.

Vorzugsweise nehmen die schwallbremsenden Körper in radialer Richtung etwa ein Drittel der Breite des Zwischenraums ein.

Die schwallbremsenden Körper können plattenförmig ausgebildet sein, jedoch weisen sie vorzugsweise einen dreieckförmigen Querschnitt auf.

Von wesentlicher Bedeutung ist, daß die schwallbremsenden Körper im Falle eines Risses des Stahl-Innenbehälters nicht schlechthin den Strom des austretenden Flüssiggases aufhalten, weil hierdurch beträchtliche und z. T. unkontrollierbare Kräfte auftreten können, sondern die schwallbremsenden Körper sollen so ausgebildet sein, daß an der Spitze des in den Zwischenraum hineinragenden Profils die Strömung abreißt und in eine Verwirbelung übergeht, so daß dadurch dem Schwall die Energie entzogen wird, die an der der Bruchstelle diametral gegenüberliegenden Seite zu Schwierigkeiten führen würde. Diese Voraussetzungen erfüllt ein im Querschnitt dreieckförmiges Profil sehr gut.

Vorzugsweise ist eine ungerade Zahl von schwallbremsenden Körpern gleichmäßig auf dem Innenumfang des Außenbehälters angeordnet, wobei insgesamt fünf solcher Körper ausreichen.

Es hat sich ferner gezeigt daß es ausreichen kann, wenn die schwallbremsenden Körper sich nur bis etwa zwei Drittel der Gesamthöhe des Zwischenraums erstrecken.

Die Erfindung wird nachfolgend anhand eines in der Zeichnung dargestellten Ausführungsbeispiels näher erläutert.

In der Zeichnung bedeuten:
Fig. 1: eine Querschnittsdarstellung eines Behälters zur Einlagerung von Flüssiggas, wobei im linken Teil der Figur der Zwischenraum teilweise mit festem und losem Isolierstoff ausgefüllt ist, während in der rechten Hälfte lediglich die Außenfläche des Innenbehälters eine fest Isolierschicht trägt, und
Fig. 2 einen Detail-Querschnitt durch die Wand des Behälters.

Fig. 1 zeigt einen Stahlbeton-Außenbehälter, der aus einer Bodenplatte 2a, einer Wand 2b und im linken Teil aus einer Dachkuppel 2c besteht. Innerhalb des Außenbehälters ist getrennt durch einen Zwischenraum 3 ein Innenbehälter 1 aus Stahl angeordnet, der im linken Teil nach oben hin offen, im rechten Teil oben geschlossen ist und zur Aufnahme von verflüssigtem Gas dient. Bei einem solchen Behälter mit einem Fassungsvermögen von 50 000 m³ beträgt die Wandstärke des Stahl-Innenbehälters 1 etwa 14 bis 30 mm, die Dicke des Zwischenraums 3 etwa 1 m und die Wandstärke des Stahlbeton-Außenbehälters etwa 50 cm. Die Isolierung unter dem Boden des Stahlbehälters besteht dabei aus Schaumglas, das in der Lage ist, die statische Belastung des mit Flüssiggas gefüllten Behälters 1 auszuhalten. Im linken Teil der Figur ist der Zwischenraum zwischen den beiden Behältern mit festem Isolierstoff und einem Granulat aus Perlit gefüllt. Das nicht brennbare Perlitgranult hat den Vorteil, daß es sich auf einfache Weise in den Zwischenraum eingerbacht werden kann, daß es aber auch für Inspektionszwische oder für erforderliche Reparturarbeiten genauso leicht durch Absaugen wieder entfernt werden kann.

Im rechten Teil der Fig. 1 ist im Zwischenraum 3 nur eine dünne Schicht 5 aus Polyurethan vorgesehen die wie dargestellt, an der äußeren Umfangsfläche des Stahl-Innenbehälters 1 angebracht ist.

Um nun bei dem Auftreten eines plötzlichen Aufreißens zu verhindern, daß die aus dem Spalt zu beiden Seiten aus dem Behälter austretenden Teilströme im Zwischenraum zwischen den beiden Behältern an der der Austrittsstelle gegenüberliegenden Seite unter Verdrängung des Perlitgranulats bzw. unter Vorbeiströmung an der Polyurethan-Isolierung schwallartig aufeinandertreffen, sind an der inneren Umfangsfläche mehrere Schwallkörper 4 angebracht, die - wie aus dem Querschnitt der Fig. 2 ersichtlich ist - ein dreieckförmiges Profil mit nach innen weisender Spitze aufweisen. Die radialen Abmessungen der Körper 4 sind so gewählt, daß sie etwa ein Drittel der Breite des Zwischenraumes 3 einnehmen. Ihre Höhe über der Bodenplatte 2a beträgt etwa zwei Drittel der Gesamthöhe der Seitenwand 2b.

Die schwallhemmenden Körper 4 bestehen vorzugsweise aus Blech, wobei es ausreichend ist wenn auf dem gesamten Umfang fünf solcher Körper in gleichmäßiger Verteilung angeordnet werden. Es können aber auch mehr solcher Körper vorgesehen werden, und es wäre auch möglich- diese Körper nur oder zusätzlich am Außenumfang des Stahl-Innenbehälters 1 anzubringen.

Bei einem Bersten des angeströmten Stahl-Innenbehälters läuft der Flüssigkeitsstrom an den Seitenflächen der dreieckförmigen Körper 4a entlang; an der Spitze tritt eine Verwirbelung ein, die die Energie des Flüssigkeitsstromes setzt.

Die Seitenflächen der Körper 4a brauchen nicht exakt eben zu sein, sie können auch einwärts gewölbt sein, um die Wirbelbildung zu unterstützen.

Die Form der Körper 4 ist nicht auf dreieckigen Querschnitt beschränkt. Es wären auch andere Formen denkbar, wobei jedoch solche Formen zu bevorzugen sind, die in eine Spitze auslaufen. Im einfachsten Fall könnten auch radial verlaufende Platten 4b verwendet werden, die gegebenenfalls mit Löchern versehen sind.

## Patentansprüche

1. Behälter zur Einlagerung von tiefgekülten Flüsigkeiten, insbesondere von verflüssigten Gasen, bestehend aus einem Stahlbeton- oder Spannbeton-Außenbehälter (2) und aus einem darin eingesetzten Stahl-Innenbehälter (1) der zur Aufnahme der Flüssigkeit dient, wobei der Stahl-Innenbehlter (1) auf einer Isolierung (5) ruht und zwischen der außeren Umfangsfläche des Stahl-Innenbehälters (1) und der inneren Umfangsfläche des Außenbehälters (2) ein ringformiger Zwischenraum (3) vorhanden ist, der nur auf einem Teil seiner Diche mit festen, im übrigen mit losen Isolierstoffen (5) ausgefüllt ist oder leer verbleiben kann, dadurch gekennzeichnet, daß am Innenumfang des Außenbehälters (2) und/oder am Außenumfang des Stahl-Innenbehälters (1) mehrere in den Zwischenraum (3) hineinragende, quer zur Strömungsrichtung eines etwaigen Schwalls angeordnete, vorzugsweise vertikale, schwallbremsende Körper (4) angebracht sind.

2. Behälter nach Anspruch 1 dadurch gekennzeichnet, daß die schwallbremsenden Körper (4) in radialer Richtung etwa ein Drittel der Breite des Zwischenraums (3) einnehmen.

3. Behälter nach Anspruch 2 dadurch gekennzeichnet, daß die schwallbremsenden Körper (4b) plattenförmig ausgebildet sind.

4. Behälter nach Anspruch 2 dadurch gekennzeichnet, daß die schwallbremsenden Körper (4a) einen dreieckförmigen Querschnitt aufweisen.

5. Behälter nach Anspruch 3 oder 4, dadurch gekennzeichnet, daß eine ungerade Zahl von schwallbremsenden Körpern (4) gleichmäßig auf dem Innenumfang des Außenbehälters (2) angeordnet ist.

6. Behälter nach Anspruch 5, dadurch gekennzeichnet, daß insgesamt fünf schwallbremsende Körper (4) vorgesehen sind.

7. Behälter nach Anspruch 6, dadurch gekennzeichnet, daß die schwallbremsenden Körper (4) nur bis etwa zwei Drittel der Gesamthöhe des Zwischenraums (3) reichen.

8. Behälter nach Anspruch 7, dadurch gekennzeichnet, daß am Außenumfang des inneren Behälters oder am Innenumfang des äußeren Behälters eine isolierende Schicht aus Polyurethan, Mineralwolle oder dergl. angebracht ist.

9. Behälter nach Anspruch 7, dadurch gekennzeichnet, daß der gesamte Zwischenraum (3) in an sich bekannter Weise mit expandiertem Pedit gefüllt ist.

## Claims

1. Container for the storage of intensely cooled fluids, more especially liquefied gases, comprising an outer container (2) formed from reinforced concrete or prestressed concrete and an inner container (1) formed from steel, which container is inserted into the outer container and serves to accommodate the fluid, the inner steel container (1) resting on an insulation means (5) and an annular space (3) being provided between the outer peripheral face of the inner steel container (1) and the inner peripheral face of the outer container (2), which space if filled with solid, as well as with loose, insulating materials (5) on only one portion of its thickness or it may remain empty, characterised in that several surge-retardant bodies (4), which are preferably vertical, are disposed on the inner periphery of the outer container (2) and/or on the outer periphery of the inner steel container (1) said bodies protruding into the space (3) and extending at right angles to the direction of flow of any surge.

2. Container according to claim 1, characterised in that the surge-retardant bodies (4) occupy, in the radial direction, approrimately one third of the width of the space (3).

3. Container according to claim 2, characterised in that the surge-retardant bodies (4b) are plate- shaped.

4. Container according to claim 2, characterised in that the surge-retardant bodies (4a) have a triangular cross-section.

5. Container according to claim 3 or 4, characterised in that an odd number of surge-retardant bodies (4) are uniformly disposed on the inner periphery of the outer container (2).

6. Container according to claim 5, characterised in that a total of five surge-retardant bodies (4) are provided.

7. Container according to claim 6, characterised in that the surge-retardant bodies (4) extend to only approximately two-thirds of the total height of the space (3).

8. Container according to claim 7, characterised in that an insulating layer of polyurethane, mineral wool of the like is applied to the outer periphery of the inner container or to the inner periphery of the outer container.

9. Container according to claim 7, characterised in that that total space (3) is filled with expanded pearlite in a manner known per se.

## Revendications

1. Réservoir pour le stockage de liquides très fortement refroidis notamment de gaz liquéfiés, comprenant un réservoir externe en béton armé, ou en beton précontraint (2) et, installe à l'intérieur de celui-ci, un réservoir interne en acier (1) qui sert à recevoir le liquide, le réservoir interne en acier (1) reposant sur une isolation (5) et un espace intermédiaire annulaire (3) étant ménagé entre la surface périphérique extérieure du réservoir interne en acier (1) et la surface périphérique intérieure du réservoir externe (2), lequel espace intermédiaire (3) est rempli de matériaux isolants (5) denses sur une partie seulement de son épaisseur et peu denses sur la partie restante ou peut rester vide, caractérisé en ce que, sur le pourtour intérieur du réservoir externe (2) et/ou sur le pourtour extérieur du réservoir interne en acier (1), sont placés plusieurs éléments brise-jet (4), de préférence verticaux, qui font saillie dans l'espace intermédiaire (3) et sont disposés transversalement à la direction d'écoulement d'un jet éventuel.

2. Réservoir selon la revendication 1,
caractérisé en ce que les éléments brise-jet (4) occupent approximativement un tiers de la largeur de l'espace intermédiaire (3) dans le sens radial.

3. Réservoir selon la revendication 2,
caractérisé en ce que les éléments brise-jet (4b) sont conçus en forme de plaques.

4. Réservoir selon la revendication 2,
caractérisé en ce que les éléments brise-jet (4a) présentent une section transversale triangulaire.

5. Réservoir selon la revendication 3 ou 4, caractérisé en ce qu'un nombre impair d'éléments brise-jet (4) est disposé à intervalles uniformes sur le pourtour intérieur du réservoir externe (2).

6. Réservoir selon la revendication 5,
caractérisé en ce que cinq éléments brise-jet (4) sont prévus en tout.

7. Réservoir selon la revendication 6,
caractérisé en ce que les éléments brise-jet (4) ne s'étendent approximativement que jusqu'aux deux tiers de la hauteur totale de l'espace intermédiaire (3).

8. Réservoir selon la revendication 7,
caractérisé en ce qu'une couche isolante en polyuréthane, en laine minérale ou en un matériau similaire est appliquée sur le pourtour extérieur du réservoir interne ou sur le pourtour intérieur du réservoir externe.

9. Réservoir selon la revendication 7,
caractérisé en ce que la totalité de l'espace intermédiaire (3) est remplie, d'une manière connue en soi, de perlite expansée.
